# EUROPÄISCHE PATENTSCHRIFT

(11) **EP 3 121 903 B1**
(45) Veröffentlichungstag und Bekanntmachung des Hinweises auf die Patenterteilung: **21.10.2020**
(21) Anmeldenummer: 15306210.4
(22) Anmeldetag: 24.07.2015
(51) Int. Cl.: H01R 4/36

(54) **ANORDNUNG MIT EINEM VERBINDER FÜR MINDESTENS EIN ELEKTRISCHES KABEL**
ASSEMBLY WITH A CONNECTOR FOR AT LEAST ONE ELECTRICAL CABLE
SYSTEME DOTE D'UN CONNECTEUR POUR AU MOINS UN CABLE ELECTRIQUE

(43) Veröffentlichungstag der Anmeldung: 25.01.2017
(73) Patentinhaber: Nexans, 92400 Courbevoie (FR)
(72) Erfinder: STAUCH, Gert, 95032 HOF (DE); GRÖTSCH, Peter, 95111 Rehau (DE)
(74) Vertreter: Ipsilon

(56) Entgegenhaltungen:
- DE-A1- 3 245 136
- US-A- 4 146 290
- US-A1- 2004 152 370
- US-A1- 2014 322 994
- US-B1- 6 338 658

## Beschreibung

Die Erfindung bezieht sich auf eine Anordnung mit einem Verbinder für mindestens ein elektrisches Kabel, das gemäß dem Patentanspruch 1 einen von einem Mantel umgebenen elektrischen Leiter aufweist.

Eine solche Anordnung ist beispielsweise in der US 2004/0152370 A1 beschrieben.

Die Worte "hohe Anzahl von Einzeldrähten" bedeutet im Sinne der Erfindung, daß der Leiter mindestens 100 miteinander verseilte bzw. verdrehte Einzelleiter hat. Eine eingangs beschriebene Anordnung ist in unterschiedlichen Ausführungen seit Jahren bekannt und auf dem Markt erhältlich. Die eingesetzten Verbinder können zum Durchverbinden von zwei elektrischen Kabeln als Rohre ausgeführt sein. Sie können zum Anschließen nur eines elektrischen Kabels auch an einer Stirnseite verschlossen sein und dort ein nach außen abstehendes Kontaktelement aufweisen. Die bekannten Anordnungen unterscheiden sich im wesentlichen durch den Aufbau und die Anordnung der Klemmschrauben, welche in den meisten Fällen als Abscherschrauben ausgeführt sind. Der Kontaktdruck, mit welchem eine Klemmschraube im Montagezustand gegen einen elektrischen Leiter drückt, soll möglichst groß sein und auf Dauer erhalten bleiben, damit eine stabile elektrische Verbindung der elektrischen Leiter von Kabeln, insbesondere von Energiekabeln, während der gesamten geforderten Lebensdauer gewährleistet werden kann.

Bei mehrdrähtigen Leitern kommt hinzu, dass die Einzeldrähte derselben beim durch das Anziehen der Klemmschraube bewirkten Verdichten aneinander reiben. Das führt dazu, daß im Innern des Leiters ein geringerer Druck erzeugt wird, als an der Oberfläche desselben. Bei der Verbindung von mehrdrähtigen Leitern mit großem Querschnitt bzw. bei segmentierten Leitern, sogenannten "Milliken Leitern", kann das zu Problemen führen. Wenn der Kontakt der Einzeldrähte im Innern des Leiters unzureichend ist, kommt es zu einer überdurchschnittlichen Erwärmung in der Verbindungsstelle. Bei Leitern aus Aluminium kann die Erwärmung zu verstärktem Fließen des Materials führen und dadurch schon nach kurzer Zeit zu einem Rückgang des Kontaktdrucks. Die elektrische Verbindung zwischen den Klemmschrauben und den Leitern bzw. zwischen den Leitern und dem Klemmkörper ist dann relativ schnell unbrauchbar.

Aus der US 6,338,658 B1 ist eine Klemmschraube bekannt, die in ein Gewindeloch eines Metallkörpers eingeschraubt werden kann. Der Metallkörper hat einen Aufnahmeraum zur Aufnahme eines mehrdrähtigen elektrischen Leiters. Der Leiter kann in Montageposition mittels der Klemmschraube festgeklemmt werden. Die Spitze der Klemmschraube verläuft konisch, und zwar unter einem Winkel von etwa 30°. Der Konus ist an seinem Ende mit einem kleinen Radius leicht stumpf abgerundet. In dem Metallkörper sind seitlich zwei Löcher angebracht, in welche die durch die Klemmschraube auseinander gedrückten Einzeldrähte des Leiters ausweichen können.

Aus der EP 2 148 392 A1 geht eine Anordnung mit einem Verbinder zum Befestigen von flexiblen elektrischen Leitern zweier Kabel hervor. Der Verbinder hat einen als Rohrstück ausgeführten metallischen Klemmkörper, welcher in seiner Wandung mindestens zwei mit einem Gewinde versehene Durchgangslöcher zur Aufnahme von Klemmschrauben aufweist. In einer an der Stirnseite der Klemmschraube, welche zur Anlage am jeweiligen elektrischen Leiter bestimmt ist, ist in einer Ausnehmung eine Kugel angebracht. Sie ist in der Ausnehmung durch einen ihre Bewegbarkeit sichernden Spalt von deren Wandung getrennt in allen Richtungen drehbar angeordnet und ragt in Arbeitsposition über die Stirnseite der Klemmschraube hinaus. Eine Beschädigung der Oberfläche des Leiters ist durch den Einsatz dieser speziellen Klemmschraube ausgeschlossen.

In der eingangs erwähnten US 2004/0152370 A1 ist ein Klemmkörper mit Gewindelöchern beschrieben, in welche Klemmschrauben zur Festlegung eines elektrischen Leiters eingeschraubt werden können. An einer Position des Klemmkörpers sind zwei Klemmschrauben so angeordnet, dass ihre Achsen unter einem spitzen Winkel zueinander verlaufen. Die Klemmschrauben sind transversal zueinander versetzt und sie können auch in axialer Richtung versetzt sein. Durch diese Anordnung der

Klemmschrauben kann ein besserer elektrischer und mechanischer Kontakt erzielt werden.

Der Erfindung liegt die Aufgabe zugrunde, die eingangs geschilderte Anordnung so zu gestalten, dass auch flexible elektrische Leiter mit einer hohen Anzahl von Einzeldrähten sicher und vollständig kontaktiert werden können.

Diese Aufgabe wird entsprechend der Gesamtheit der kennzeichnenden Merkmale des Patentanspruchs 1 gelöst.

Bei dieser Anordnung wirken die beiden Klemmschrauben, welche in den beiden Durchgangslöchern des Verbinders angeordnet sind, deren Achse V-förmig zueinander verlaufen, auf der gleichen Seite eines im Klemmkörper befindlichen Leiters auf den gleichen Bereich desselben. Sie dringen bei ihrer mit ausreichender Kraft durchgeführten Drehung in den Leiter ein, drücken dabei die Einzeldrähte kompakt zusammen und auch gegen die Wandung des Klemmkörpers auf dessen den Durchgangslöchern gegenüberliegender Seite. Es reicht dabei für den erforderlichen elektrischen Kontakt aller Einzeldrähte des Leiters aus, wenn die beiden erwähnten Klemmschrauben ausreichend fest in den Klemmkörper eingeschraubt werden. Auf der diesen beiden Klemmschrauben gegenüberliegenden Seite des Klemmkörpers sind keine zusätzlichen Klemmschrauben erforderlich. Hinzu kommt, daß die Einzeldrähte des Leiters durch die beiden Klemmschrauben nur zusammengedrückt werden, ohne daß sie beschädigt oder sogar zerstört werden. Das ist durch die Abrundung der Spitze der Klemmschrauben sichergestellt, die mit Vorteil mit einem Radius von 0,28 x D abgerundet sind, wobei D der Durchmesser des Gewindeteils der Klemmschrauben ist.

Mit besonderem Vorteil wird die Anordnung für flexible elektrische Leiter eingesetzt, deren Einzelleiter aus Aluminium oder einer Aluminiumlegierung bestehen. Ein solcher Leiter hat beispielsweise bei einem Querschnitt von 400 mm² etwa 1400 Einzeldrähte. Durch die an ihrer Spitze abgerundeten Klemmschrauben wird auch diese hohe Anzahl von Einzeldrähten für eine wirksame elektrische Verbindung nur ausreichend zusammengedrückt. Eine die Drähte aus Aluminium bzw. aus einer Aluminiumlegierung umgebende dünne Oxidschicht wird durch die Klemmschrauben mit plastischer Verformung aufgebrochen, so daß sich der elektrisch wirksame Durchgang des Leiters in seinem gesamten Querschnitt ergibt. Die Oxidschichten der Einzeldrähte können eine Dicke von maximal 10 nm haben.

Ausführungsbeispiele des Erfindungsgegenstandes sind in den Zeichnungen dargestellt.

Es zeigen:
Fig. 1 und 2 rein schematisch zwei unterschiedliche Klemmkörper für eine Anordnung nach der Erfindung.
Fig. 3 bis 5 Schnittbilder durch einen in der Anordnung nach der Erfindung verwendbaren Verbinder.
Fig. 6 eine Klemmschraube.

Die Fig. 1 und 2 zeigen nur ganz allgemein zwei unterschiedliche Verbinder für zwei elektrische Kabel einerseits und für ein elektrisches Kabel andererseits. In diesem Sinne ist in Fig. 1 schematisch ein Verbinder für zwei elektrische Kabel 1 und 2 dargestellt, bei denen es sich um Energiekabel handeln kann. Er hat einen beispielsweise aus einer verzinnten Aluminiumlegierung bestehenden, als Rohr ausgeführten Klemmkörper 3. Der Klemmkörper 3 hat zwei Gewindebohrungen, in denen jeweils eine mit einem Außengewinde versehene Klemmschraube 4 angeordnet ist. In den Klemmkörper 3 ragen von zwei unterschiedlichen Seiten her die elektrischen Leiter 5 und 6 der beiden elektrischen Kabel 1 und 2 hinein. Die Leiter 5 und 6 sind in Montageposition durch die Klemmschrauben 4 in dem Klemmkörper 3 festgelegt und dadurch elektrisch leitend miteinander verbunden. Sie sind in bevorzugter Ausführungsform als mehrdrähtige Leiter ausgeführt und bestehen beispielsweise aus Aluminium oder Kupfer.

Bei der Ausführungsform des Verbinders nach Fig. 2 hat derselbe statt des Rohres 3 einen rohrartigen Klemmkörper 7, der an einer Stirnseite verschlossen ist. Von dieser Stirnseite steht ein elektrisches Kontaktelement 8 ab, welches zum Anschluß an ein elektrisches Gerät dient. In den Klemmkörper 7 ist dementsprechend nur der Leiter 6 des Kabels 2 eingeführt und durch die Klemmschraube 4 festgelegt.

In den Fig. 3 bis 5 ist nur der Klemmkörper 3 im Schnitt dargestellt. Es könnte sich aber auch um den Klemmkörper 7 handeln. In dem Klemmkörper 3 ist der elektrische Leiter 6 angeordnet und durch die beiden Klemmschrauben 4 festgelegt.

Der Leiter 6 besteht mit Vorteil aus einer hohen Anzahl von Einzeldrähten aus Aluminium oder einer Aluminiumlegierung, die miteinander verseilt bzw. allgemein ausgedrückt verwirkt sind. Die Einzeldrähte könnten beispielsweise auch aus Kupfer oder einem anderen elektrisch gut leitenden Material bestehen. Es sollen als hohe Anzahl mindestens 300 Einzeldrähte sein. In bevorzugter Ausführungsform hat der Leiter 6 etwa 1400 Einzeldrähte und einen elektrisch wirksamen Querschnitt von etwa 400 mm². Diese Ausführung des Leiters 6 gilt grundsätzlich auch für den Leiter 5.

Die beiden mit einem Außengewinde versehenen Klemmschrauben 4 sind in Durchgangslöcher 9 und 10 des Klemmkörpers 3 eingeschraubt, die mit einem Gewinde ausgerüstet sind. Die Achsen A1 und A2 der beiden Durchgangslöcher 9 und 10 verlaufen V-förmig zueinander unter einem Winkel α, der zwischen 100° und 180° liegen kann. Der Winkel α liegt mit Vorteil bei 120°.

Die beiden Klemmschrauben 4 sind in den Zeichnungen als Abscherschrauben dargestellt. Sie haben gemäß Fig. 6 eine abgerundete Spitze 11, mit der sie in Montageposition am Leiter 6 anliegen. Die Spitze 11 der Klemmschrauben 4 hat an ihrer Stirnseite eine quer zur Achsrichtung verlaufende Flachseite und sie ist im Übergangsbereich von der Flachseite zum Gewindeteil rundum mit einem Radius R abgerundet, der zwischen 0,15 x D und 0,5 x D liegen kann. Dabei ist D der Durchmesser des Gewindeteils der Klemmschrauben 4. Der Radius R mit dem die Spitze 11 der Klemmschrauben 4 abgerundet ist, liegt mit Vorteil bei 0,28 x D.

Für die endgültige Festlegung des Leiters 6 im Klemmkörper 3 werden die Klemmschrauben 4 um ihre Achse gedreht. Dabei dringen sie in den Leiter 6 ein und drücken die Einzeldrähte desselben zusammen, und zwar wegen ihres schrägen Verlaufs relativ zueinander im gleichen Bereich des Leiters 6. Dabei werden die Einzeldrähte nur zusammengedrückt und wegen der abgerundeten Spitzen 11 der Klemmschrauben 4 nicht beschädigt. Es werden lediglich Oxidschichten aufgebrochen, welche die Einzeldrähte umgeben. Die endgültige Position der Klemmschrauben 4 geht aus den Fig. 4 und 5 hervor, wobei gemäß Fig. 5 der obere Teil der Klemmschrauben 4 abgeschert ist.

## Patentansprüche

1. Anordnung mit einem Verbinder für mindestens ein elektrisches Kabel, das einen von einem Mantel umgebenen, elektrischen Leiter (5,6) aufweist, der eine hohe Anzahl von Einzeldrähten hat, bei welcher der Verbinder einen aus Metall bestehenden rohrartigen Klemmkörper (3,7) zur Aufnahme des Leiters (5,6) des Kabels aufweist, in dessen Wandung an mindestens einer Position zwei mit Gewinde versehene, zusammenwirkende Durchgangslöcher (9,10) angebracht sind, deren Achsen V-förmig unter einem Winkel (α) zueinander verlaufen, der zwischen 100° und 180° liegt, in denen den Leiter (5,6) in Montagestellung festklemmende Klemmschrauben (4) angebracht sind, bei welcher
- die Achsen der beiden in Montageposition in die beiden Durchgangslöcher (9,10) eingeschraubten Klemmschrauben (4) ebenfalls V-förmig zueinander verlaufen, wobei sie auf der gleichen Seite des im Klemmkörper (3,7) befindlichen Leiters (5,6) auf den gleichen Bereich desselben einwirken,
**dadurch gekennzeichnet,**
- **dass** die Einzeldrähte des Leiters (5,6) durch die beiden auf den gleichen Bereich desselben einwirkenden Klemmschrauben (4) in Montageposition kompakt zusammengedrückt sind und auch gegen die Wandung des Klemmkörpers (3,7) auf dessen den Durchgangslöchern (9,10) gegenüberliegender Seite gedrückt sind und
- **dass** jede der beiden Klemmschrauben (4) an der Stirnseite eine quer zur Achsrichtung der Klemmschrauben (4) verlaufende Flachseite hat und im Übergangsbereich von der Flachseite zum Gewindeteil der Klemmschrauben (4) rundum mit einem Radius abgerundet ist, der zwischen 0,15 x D und 0,5 x D liegt, mit dem Durchmesser D des Gewindeteils der Klemmschrauben (4).

2. Anordnung nach Anspruch 1, **dadurch gekennzeichnet, dass** der Winkel (a), den die Achsen der beiden Durchgangslöcher (9,10) einschließen, 120° beträgt.

3. Anordnung nach Anspruch 1, **dadurch gekennzeichnet, dass** der Radius der Abrundung der Spitzen (11) der beiden Klemmschrauben (4) 0,28 x D beträgt.

4. Anordnung nach einem der Ansprüche 1 bis 3, **dadurch gekennzeichnet, dass** der Klemmkörper (3) zum Verbinden von zwei elektrischen Kabeln (1,2) als Rohr ausgeführt ist.

5. Verwendung einer Anordnung nach einem der Ansprüche 1 bis 4 als Verbinder für mindestens ein elektrisches Kabel mit einer hohen Anzahl von aus Aluminium oder aus einer Aluminiumlegierung bestehenden Einzeldrähten.

## Claims

1. An arrangement having a connector for at least one electrical cable, which has an electrical conductor (5, 6) surrounded by a sheath, which conductor has a high number of individual wires, in which the connector has a tubular clamping body (3, 7) consisting of metal for receiving the conductor (5, 6) of the cable, in the wall of which two cooperating through holes (9, 10) provided with thread are attached to at least one position, the axes of which run V-shaped at an angle (α) relative to one another, which angle is between 100° and 180°, in which clamping screws (4), which firmly clamp the conductor (5, 6) in the mounting position, are attached, in which
- the axes of both clamping screws (4) screwed in the mounting position into the two through holes (9, 10) also run V-shaped relative to one another, wherein they act on the same side of the conductor (5, 6) located in the clamping body (3, 7) on the same area of the same,
**characterized in**
- **that** the individual wires of the conductor (5, 6) are compactly pressed together in the mounting position by the two clamping screws (4) acting on the same area of the same and are also pressed against the wall of the clamping body (3, 7) on its side opposite the through holes (9, 10) and
- **that** each of the two clamping screws (4) on the end face has a flat side running transverse to the axial direction of the clamping screws (4) and in the transition region from the flat side to the threaded part of the clamping screws (4) is rounded off all around with a radius, which is between 0.15 x D and 0.5 x D, with the diameter D of the threaded part of the clamping screws (4).

2. The arrangement according to claim 1, **characterized in that** the angle (α), which the axes of the two through holes (9, 10) enclose, is 120°.

3. The arrangement according to claim 1, **characterized in that** the radius of the rounding of the tips (11) of the two clamping screws (4) is 0.28 x D.

4. The arrangement according to any one of claims 1 to 3, **characterized in that** the clamping body (3) is designed as a tube for connecting two electrical cables (1, 2).

5. A use of an arrangement according to any one of claims 1 to 4 as a connector for at least one electrical cable having a high number of individual wires consisting of aluminum or of an aluminum alloy.

## Revendications

1. Dispositif avec un connecteur pour au moins un câble électrique, qui comprend un conducteur électrique (5, 6), entouré d'une gaine, qui a un grand nombre de fils individuels, dans lequel le connecteur comprend un corps de serrage (3, 7) tubulaire constitué de métal pour le logement du conducteur (5, 6) du câble, dans la paroi duquel, à au moins une position, sont réalisés deux trous traversants (9, 10) interagissant entre eux, munis de filetages, dont les axes s'étendent en forme de V avec un angle (α) l'un par rapport à l'autre, qui est de 100° à 180°, dans lesquels sont montées des vis de serrage (4) maintenant le conducteur (5, 6) en position de montage, dans lequel
- les axes des deux vis de serrage (4) vissées en position de montage dans les deux trous traversants (9, 10) s'étendent également en forme de V l'un par rapport à l'autre, moyennant quoi ils agissent sur le même côté du conducteur (5, 6) se trouvant dans le corps de serrage (3, 7), sur la même zone de celui-ci,
**caractérisé en ce que**
- les fils individuels du conducteur (5, 6) sont comprimés de manière compacte en position de montage par les deux vis de serrage (4) agissant sur la même zone de celui-ci et sont également comprimés contre la paroi du corps de serrage (3, 7) sur son côté opposé aux trous traversants (9, 10) et
- chacune des deux vis de serrage (4) présente, sur le côté frontal, un côté plat s'étendant transversalement par rapport à l'orientation des vis de serrage (4) et est arrondie, dans la zone de transition entre le côté plat et la partie filetée des vis de serrage (4), sur tout le pourtour avec un rayon entre 0,15 x D et 0,5 x D, D étant le diamètre de la partie filetée des vis de serrage (4).

2. Dispositif selon la revendication 1, **caractérisé en ce que** l'angle (a) que forment les axes des deux trous traversants (9, 10) est de 120°.

3. Dispositif selon la revendication 1, **caractérisé en ce que** le rayon de l'arrondi des pointes (11) des deux vis de serrage (4) est égal à 0,28 x D.

4. Dispositif selon l'une des revendications 1 à 3, **caractérisé en ce que** le corps de serrage (3) est réalisé sous la forme d'un tube pour la connexion de deux câbles électriques (1, 2).

5. Utilisation d'un dispositif selon l'une des revendications 1 à 4 en tant que connecteur pour au moins un câble électrique avec un grand nombre de fils individuels constitués d'aluminium ou d'un alliage d'aluminium.
